# FASCICULE DE BREVET EUROPEEN

(11) **EP 2 692 682 B1**
(45) Date de publication et mention de la délivrance du brevet: **25.03.2015**
(21) Numéro de dépôt: 13174799.0
(22) Date de dépôt: 02.07.2013
(51) Int. Cl.: B66C 23/74, B66F 17/00

(54) **Procédé pour la mise en place et l'enlèvement de blocs en béton**
Verfahren zum Einbauen und Entfernen von Betonblocks
Method for placing and removing concrete blocks

(30) Priorité: 31.07.2012 FR 1257399
(43) Date de publication de la demande: 05.02.2014
(73) Titulaire: Manitowoc Crane Group France, 69130 Ecully (FR)
(72) Inventeur: Reymond, Guillaume, 03000 MONTILLY (FR)
(74) Mandataire: Chevalier, Renaud Philippe

(56) Documents cités:
- DE-U1- 20 019 287
- FR-A1- 2 894 232
- JP-A- H11 152 944
- US-A1- 2010 224 583

## Description

La présente invention a pour objet, d'une manière générale, un procédé pour la mise en place et l'enlèvement de blocs de béton empilables, ce procédé étant plus particulièrement applicable à des blocs de lest en béton empilables sur un châssis de base d'une grue, pour réaliser le lestage de la grue. L'invention a aussi pour objet un dispositif de manutention de blocs de béton et de protection, destiné à la mise en oeuvre de ce procédé.

D'une manière généralement connue, le lestage d'une grue et en particulier d'une grue à tour est réalisé en posant et en empilant, sur le châssis de base d'une telle grue, des blocs de lest en béton plus au moins nombreux.

On connaît déjà, par exemple par le brevet français FR 2 854 393 B1, des équipements adaptés pour la manutention de blocs de lest en béton empilables, qui permettent d'amener successivement les blocs de lest les uns au-dessus des autres. Lors de l'utilisation de tels équipements, un opérateur doit, après chaque pose d'un bloc de béton, monter au sommet de l'empilement déjà réalisé qui peut se situer à une hauteur de plusieurs mètres, pour venir décrocher les élingues de l'équipement de manutention. Au cours de ces opérations, l'opérateur ne bénéficie actuellement d'aucune sécurité contre les risques de chute, à moins d'utiliser un harnais de sécurité ce qui apparaît difficile.

Pour faciliter l'accès de l'opérateur au sommet d'un empilement de blocs de lest en béton, lors de la mise en place ou de l'enlèvement du lestage d'une grue, il a déjà été proposé de munir chaque bloc de lest en béton d'au moins un étrier ou échelon, situé sur son bord. Ainsi, les échelons correspondants superposés des blocs de lest empilés constituent une sorte d'échelle, facilitant l'accès de l'opérateur au sommet de l'empilement de blocs de lest - voir le brevet européen EP 1205422 B1.

Cette disposition peut faciliter les opérations de mise en place des blocs de lest d'une grue. Cependant, elle ne procure aucune sécurité pour l'opérateur parvenu au sommet de l'empilement de blocs de lest.

On connaît par ailleurs divers systèmes de barrière de protection, pour des opérateurs travaillant en hauteur ou dans d'autres conditions dangereuses.

Ainsi, les brevets japonais JP 11-152944 et US 7213715 B2 montrent des barrières de protection conçues pour éviter une chute accidentelle dans un « trou d'homme ».

D'autres documents, tels que le brevet français FR 2 894 232 B1 ou la demande de brevet européen EP 2253580 A1, divulguent des plateformes pour travail en hauteur, avec des garde-corps et avec un accès latéral. Ces plateformes possèdent un plancher plein, qui interdit certains types d'interventions. De plus, leur accès latéral est habituellement constitué par un simple portillon, qui n'offre pas de sécurité.

Ces systèmes connus de barrière de protection ne sont pas adaptés aux opérations de pose et d'empilage de blocs de lest en béton, en particulier pour le lestage d'une grue.

La présente invention vise à remédier aux inconvénients précédemment exposés, et elle a donc pour but de fournir un procédé et un dispositif propres à assurer une sécurité optimale de l'opérateur, lors de la mise en place et de l'enlèvement de blocs de béton empilables, en particulier lors des opérations de lestage d'une grue au moyen de tels blocs.

A cet effet, le procédé de l'invention consiste essentiellement, pour la mise en place et l'enlèvement de blocs de béton empilables, en particulier des blocs de béton pourvus d'au moins un échelon sur leur bord, à utiliser un équipement de manutention de ces blocs de béton, équipement qui est muni de moyens d'accrochage et de suspension d'un bloc de béton, ledit équipement comprenant lui-même une barrière de protection refermée sur elle-même et pourvue d'un accès latéral, la barrière de protection étant posée temporairement sur un bloc de béton pour sécuriser les opérations de décrochage ou d'accrochage de ce bloc de béton audit équipement.

Dans un mode de mise en oeuvre préféré du procédé de l'invention, l'équipement utilisé comprend une barrière de protection dont l'accès latéral est constitué par une crinoline, laquelle vient en correspondance avec des échelons des blocs de béton empilés lorsque ladite barrière de protection est posée sur un bloc de béton situé au somment de l'empilement de blocs de béton.

Ainsi, l'idée à la base de l'invention consiste à utiliser un équipement spécifique, qui sert à la fois de palonnier pour la préhension et la manutention des blocs de lest en béton, et de barrière de protection de l'opérateur qui est posté au sommet de l'empilement de blocs de béton, lors des opérations de décrochage ou d'accrochage de ces blocs. De plus, dans la mesure où la barrière de protection est pourvue d'un accès latéral sécurisé de type crinoline, venant en correspondance avec l'échelle constituée elle-même par l'alignement vertical des échelons des blocs de béton empilés, le procédé de l'invention procure aussi une sécurité accrue au moment où l'opérateur accède par cette échelle au sommet de l'empilement de blocs de béton.

L'équipement spécifique, mis en oeuvre dans le procédé de l'invention, est lui-même manipulé au moyen d'un engin de levage auxiliaire, tel qu'un camion-grue, qui peut être en particulier le camion servant à amener les blocs de lest sur le chantier concerné, ou une autre grue mobile.

Le dispositif destiné à la mise en oeuvre du procédé, précédemment défini, consiste essentiellement en une barrière de protection refermée sur elle-même, pourvue d'un accès latéral mais dépourvue de plancher, ladite barrière de protection comportant des moyens pour sa suspension au crochet d'un engin de levage, notamment par des élingues, ainsi que des moyens d'accrochage et suspension, sous ladite barrière d'un bloc de béton à mettre en place ou à enlever.

Dans un mode de réalisation préféré de ce dispositif, l'accès latéral de la barrière de protection est constitué par une crinoline, s'étendant au moins sur la hauteur de cette barrière dans une zone de celle-ci. En montant sur l'échelle résultant des échelons superposés appartenant aux blocs de lest en béton empilés, l'opérateur parvient à l'intérieur de la crinoline et, de là, directement dans l'espace délimité par la barrière, qui l'entoure alors de tous les côtés. L'absence de tout plancher sous la barrière de protection peut donner à l'opérateur un accès direct aux moyens d'accrochage et de suspension, notamment pour procéder au décrochage d'un bloc de béton qui vient d'être posé au sommet de l'empilement.

Dans l'ensemble, l'invention fournit ainsi une solution qui, tout en restant constructivement simple et économique, procure une sécurité optimale lors des opérations de mise en place des blocs de lest, et naturellement aussi lors des opérations inverses d'enlèvement de ces blocs de lest, grâce à une barrière formant une rambarde complétée de préférence par une crinoline, l'opérateur se trouvant dispensé d'un équipement de type harnais, difficilement utilisable dans ce genre d'opérations. De plus, l'absence de tout plancher à la base de la barrière de protection évite toute utilisation détournée de l'équipement concerné comme nacelle de transport ou de levage de personnes, utilisation qui est proscrite par les dispositions règlementaires en vigueur.

De toute façon, l'invention sera mieux comprise à l'aide de la description qui suit, en référence au dessin schématique annexé représentant, à titre d'exemple une forme d'exécution de ce dispositif, et illustrant l'utilisation de celui-ci conformément au procédé de l'invention :
Figure 1 est une vue en perspective d'un dispositif seul ;
Figure 2 montre le dispositif de la figure 1 suspendu à une grue (non représentée) ;
Figure 3 illustre la pose de ce dispositif sur un bloc de lest ;
Figure 4 illustre l'accrochage du bloc de lest au dispositif ;
Figure 5 illustre la préhension et le soulèvement du bloc de lest par le dispositif ;
Figure 6 illustre la pose du bloc de lest au sommet d'un empilement de tels blocs ;
Figure 7 illustre la pose du dispositif lui-même sur le bloc de lest venant d'être posé ;
Figure 8 illustre l'accès d'un opérateur au dispositif posé ;
Figure 9 illustre enfin le décrochage du bloc de lest qui vient d'être posé.

En se référant à la figure 1, le dispositif désigné dans son ensemble par le repère 1 se présente comme une barrière de protection, refermée sur elle-même et réalisée à la manière d'une rambarde. Ainsi, la barrière de protection comporte des montants 2, qui relient des profilés inférieurs 3 à une lisse intermédiaire 4 et à une lisse supérieure 5. Aucun plancher n'est prévu à la base de la barrière, au niveau des profilés 3 qui forment un simple cadre rectangulaire, autrement dit cette barrière reste totalement ouverte à sa base.

Vu par-dessus, le dispositif 1 possède une forme générale rectangulaire avec deux côtés longitudinaux 6 reliés par un côté transversal rectiligne 7. A l'opposé de ce côté transversal rectiligne 7, le dispositif 1 comporte un accès latéral, constitué par une crinoline 8 qui s'étend sur la hauteur de la barrière.

Sur les deux côtés longitudinaux 6, les montants 2 de la barrière de protection sont reliés par une traverse horizontale 9. De chaque côté, deux anneaux 10 sont enfilés autour de la traverse 9 et sont raccordés par des câbles 11 respectifs à deux crochets 12. La longueur des câbles 11 est telle qu'à l'état libre, les crochets 12 se situent un peu plus bas que les profilés 3 de la barrière de protection. Dans l'ensemble, le dispositif 1 possède ainsi quatre crochets 12, disposés aux quatre angles d'un rectangle, dans un même plan horizontal.

Comme l'illustre la figure 2, le dispositif 1 précédemment décrit peut être suspendu à une grue mobile (non représentée) au moyen de quatre élingues 13, reliées au crochet de cette grue et elles-mêmes accrochées aux anneaux 10 enfilés autour des traverses 9.

Dans l'utilisation du dispositif 1, illustrée par les figures 3 et suivantes, les crochets 12 sont prévus pour l'accrochage et la suspension d'un bloc de lest 14 en béton, destiné au lestage d'une grue à tour. D'une manière connue, de tels blocs de lest 14 sont empilés, en nombre variable, sur le châssis de base 15 de la grue à tour. Chaque bloc de lest 14 comporte ici, sur sa face supérieure 16, quatre cavités 17 munies chacune d'un anneau de suspension. Chaque bloc de lest 14 est encore pourvu, sur son bord 18, d'un échelon 19. Ainsi, les échelons 19 verticalement alignés appartenant à plusieurs blocs de lest 14 superposés forment une échelle, facilitant l'accès au sommet de l'empilement de ces blocs de lest 14. Dans la mesure où l'échelon 19 du bloc de lest 14 inférieur se situe déjà à une certaine hauteur au dessus du sol, une courte échelle 20 peut être installée au niveau du châssis de base 15 pour faciliter l'accès à ce premier échelon.

L'utilisation du dispositif 1 lui-même sera maintenant décrite, en considérant l'opération de mise en place d'un bloc de lest 14 supplémentaire, au sommet d'un empilement déjà constitué de plusieurs blocs de lest 14 similaires.

Le bloc de lest 14 supplémentaire se trouvant en attente, en position horizontale, le dispositif 1 manipulé par la grue mobile est d'abord amené vers ce bloc et posé sur la face supérieure 16 de celui-ci, comme le montre la figure 3. On notera que le profilé inférieur 3 situé du côté de la crinoline 8 est avantageusement plié vers le bas, de manière à former une butée qui sert alors à positionner le dispositif 1 en coopérant avec le bord 18 du bloc de lest 14. Les quatre câbles 11 et leurs crochets 12 respectifs viennent alors en correspondance avec les quatre cavités 17 du bloc de lest 14.

Comme l'illustre la figure 4, un opérateur peut alors accrocher les quatre crochets 12 aux anneaux de suspension correspondants des cavités 17, la longueur des câbles 11 leur donnant un « mou » suffisant pour réaliser cette opération d'accrochage. Le bloc de lest 14 se trouve ainsi accroché sous le dispositif 1.

Ensuite, la grue mobile est actionnée pour soulever le dispositif 1, qui lui-même soulève le bloc de lest 14 venant d'être accroché. Les câbles 11 se tendant, le bloc de lest 14 se trouve lui-même suspendu sous le dispositif 1, comme le montre la figure 5.

Le dispositif 1, entraînant avec lui le bloc de lest 14, est déplacé au moyen de la grue mobile, et amené vers le sommet de l'empilement déjà constitué de plusieurs blocs de lest 14 identiques, comme le montre la figure 6. Un bloc de lest 14 supplémentaire est ainsi posé au sommet de l'empilement, alors que le dispositif 1 lui-même reste suspendu « en l'air ».

La descente du dispositif 1 se poursuivant, ce dispositif est lui-même posé sur la face supérieure 16 du dernier bloc de lest 14 venant d'être posé, comme le montre la figure 7. La crinoline 8 du dispositif 1 vient alors en correspondance avec l'échelle constituée par l'alignement vertical des échelons 19 appartenant aux blocs de lest 14 empilés.

Comme l'illustre la figure 8, l'opérateur peut alors accéder, par cette échelle, vers le sommet de l'empilement de blocs de lest 14, et plus particulièrement dans l'espace situé à l'intérieur de la barrière de protection constituée par le dispositif 1. A son arrivée au sommet de l'échelle, l'opérateur est sécurisé par la crinoline 8.

En restant à l'intérieur de l'espace délimité par la barrière de protection, comme le montre enfin la figure 9, l'opérateur va pouvoir décrocher le dernier bloc de lest 14 posé, en libérant les crochets 12.

Une fois l'opération de décrochage réalisée, l'opérateur quitte le sommet de l'empilement de blocs de lest 14 en redescendant par l'échelle, que forment les échelons 19 alignés de ces blocs de lest 14. Le dispositif 1 libéré peut alors être soulevé et éloigné au moyen de la grue mobile, pour être amené vers un bloc de lest 14 suivant à poser, le même processus étant répété aussi souvent qu'il sera nécessaire, en laissant le dispositif 1 suspendu à la grue mobile.

Comme on le conçoit, le même dispositif 1 à barrière de protection est aussi utilisable pour l'enlèvement des blocs de lest 14 ; il assure alors la protection de l'opérateur lorsque celui-ci vient accrocher un bloc de lest 14 à retirer du sommet de l'empilement.

Le fait que le dispositif 1 soit ouvert à sa partie inférieure, et ne constitue donc pas une plateforme ou une nacelle, évite toute utilisation détournée de ce dispositif, comme moyen de transport ou de levage de personnes.

Comme il va de soi, l'invention ne se limite pas à la seule forme d'exécution de ce dispositif qui a été décrite ci-dessus, à titre d'exemple ; elle en embrasse, au contraire, toutes les variantes de réalisation et d'application respectant le même principe. C'est ainsi, notamment, que l'on ne s'éloignerait pas du cadre de l'invention par des modifications de structure ou de forme de la barrière de protection, ou par une adaptation du dispositif à des blocs de béton dont la forme ou la destination serait différente.

## Revendications

1. Procédé pour la mise en place et l'enlèvement de blocs de béton empilables, en particulier des blocs de béton (14) pourvus d'au moins un échelon(19) sur leur bord (18), et plus particulièrement des blocs de béton (14) empilables sur un châssis de base (15) d'une grue pour réaliser un lestage de la grue, le procédé consistant à utiliser un équipement de manutention qui est muni de moyens (9 à 12) d'accrochage et de suspension d'un bloc de béton (14), **caractérisé en ce que** ledit équipement (1) comprend lui-même une barrière de protection(2 à 7) refermée sur elle-même et pourvue d'un accès latéral (8), la barrière de protection étant posée temporairement sur un bloc de béton (14) pour sécuriser les opérations de décrochage ou d'accrochage de ce bloc de béton (14) audit équipement (1).

2. Procédé selon la revendication 1, **caractérisé en ce que** l'équipement utilisé comprend une barrière de protection (2 à 7) dont l'accès latéral est constitué par une crinoline (8), laquelle vient en correspondance avec des échelons (19) des blocs de béton empilés lorsque ladite barrière de protection est posée sur un bloc de béton (14) situé au sommet de l'empilement de blocs de béton (14).

3. Dispositif (1) destiné à la mise en oeuvre du procédé selon la revendication 1 ou 2, **caractérisé en ce qu'il** consiste en une barrière de protection (2 à 7) refermée sur elle-même, pourvue d'un accès latéral (8) mais dépourvue de plancher, ladite barrière de protection comportant des moyens (9, 10) pour sa suspension au crochet d'un engin de levage, notamment par des élingues (13), ainsi que des moyens (9 à 12) d'accrochage et suspension, sous la dite barrière, d'un bloc de béton (14) à mettre en place ou à enlever.

4. Dispositif selon la revendication 3, **caractérisé en ce que** l'accès latéral de la barrière de protection (2 à 7) est constitué par une crinoline (8), s'étendant au moins sur la hauteur de cette barrière dans une zone de celle-ci.

5. Dispositif selon la revendication 4, **caractérisé en ce que**, vu par-dessus, il possède une forme générale rectangulaire, avec deux côtés longitudinaux (6) reliés par un côté transversal rectiligne (7), l'accès latéral de type crinoline (8) étant situé à l'opposé du côté transversal rectiligne (7).

6. Dispositif selon la revendication 5, **caractérisé en ce que**, sur les deux côtés longitudinaux (6), les montants (2) de la barrière de protection sont reliés par une traverse horizontale (9), deux anneaux (10), enfilés autour de chaque traverse (9), étant raccordés par des câbles (11) respectifs à deux crochets (12), prévus pour l'accrochage et la suspension d'un bloc de béton (14), tandis que des élingues (13) de suspension au crochet d'un engin de levage sont elles-mêmes accrochées aux anneaux (10) précités.

7. Dispositif selon l'une des revendications 5 à 6, **caractérisé en ce que** la barrière de protection comporte des profilés inférieurs (3), formant un cadre rectangulaire, le profilé inférieur (3) situé du côté de la crinoline (8) étant plié vers le bas, de manière à former une butée qui sert à positionner le dispositif (1) en coopérant avec le bord (18) d'un bloc de béton (14).

8. Dispositif selon l'ensemble des revendications 6 et 7, **caractérisé en ce que** la longueur des câbles (11) est telle qu'à l'état libre, les crochets (12) se situent un peu plus bas que les profilés inférieurs (3) de la barrière de protection.

## Patentansprüche

1. Verfahren zum Anbringen und Entfernen stapelbarer Betonblöcke, insbesondere von Betonblöcken (14), die auf ihrem Rand (18) mit mindestens einer Stufe (19) versehen sind, und insbesondere Betonblöcken (14), die auf einem Basischassis (15) eines Krans stapelbar sind, um einen Ballast des Krans herzustellen, wobei das Verfahren darin besteht, eine Förderausstattung zu verwenden, die mit Anhäng- und Aufhängmitteln (9 bis 12) eines Betonblocks (14) versehen ist, **dadurch gekennzeichnet, dass** die Ausstattung (1) selbst eine Schutzschranke (2 bis 7), die auf sich selbst geschlossen und mit einem seitlichen Zugang (8) versehen ist, aufweist, wobei die Schutzschranke vorübergehend auf einem Betonblock (14) abgelegt wird, um die Anhäng- oder Aufhängvorgänge dieses Betonblocks (14) an der Ausstattung (1) abzusichern.

2. Verfahren nach Anspruch 1, **dadurch gekennzeichnet, dass** die verwendete Ausstattung eine Schutzschranke (2 bis 7) aufweist, deren seitlicher Zugang aus einem Bügel (8) besteht, der mit den Stufen (19) der gestapelten Betonblöcke in Übereinstimmung kommt, wenn die Schutzschranke auf einem Betonblock (14), der sich auf dem Gipfel der Stapelung von Betonplatten (14) befindet, abgelegt wird.

3. Vorrichtung (1), die zum Umsetzen des Verfahrens nach Anspruch 1 oder 2 bestimmt ist, **dadurch gekennzeichnet, dass** sie aus einer Schutzschranke (2 bis 7) besteht, die auf sich selbst geschlossen ist, die mit einem seitlichen Zugang (8) aber ohne Fußboden versehen ist, wobei die Schutzschranke Mittel (9, 10) zu ihrem Aufhängen an dem Haken eines Hebezeugs aufweist, insbesondere durch Schlingen (13), sowie Mittel (9 bis 12) zum Anhängen und Aufhängen unterhalb der Schranke eines Betonblocks (14), der anzubringen oder zu entfernen ist.

4. Vorrichtung nach Anspruch 3, **dadurch gekennzeichnet, dass** der seitliche Zugang der Schutzschranke (2 bis 7) aus einem Bügel (8) besteht, der sich mindestens auf der Höhe dieser Schranke in einem Bereich dieser erstreckt.

5. Vorrichtung nach Anspruch 4, **dadurch gekennzeichnet, dass** sie von oben gesehen eine allgemeine Rechteckform aufweist, mit zwei Längsseiten (6), die durch eine geradlinige Querseite (7) verbunden sind, wobei der seitliche Zugang des Typs Bügel (8) der geradlinigen Querseite (7) gegenüberliegt.

6. Vorrichtung nach Anspruch 5, **dadurch gekennzeichnet, dass** auf den zwei Längsseiten (6) die Ständer (2) der Schutzschranke durch einen horizontalen Querträger (9) verbunden sind, wobei zwei Ringe (10), die um jeden Querträger (9) aufgezogen sind, durch jeweilige Kabel (11) mit zwei Haken (12) verbunden sind, die zum Anhängen und zum Aufhängen eines Betonblocks (14) vorgesehen sind, während Schlingen (13) zum Anhängen an dem Haken eines Hebezeugs selbst an den erwähnten Ringen (10) angehängt sind.

7. Vorrichtung nach einem der Ansprüche 5 bis 6, **dadurch gekennzeichnet, dass** die Schutzschranke untere Profile (3) aufweist, die einen rechteckigen Rahmen bilden, wobei das untere Profil (3), das auf der Seite des Bügels (8) liegt, derart nach unten gefaltet ist, dass ein Anschlag gebildet wird, der dazu dient, die Vorrichtung (1) unter Zusammenwirkung mit dem Rand (18) eines Betonblocks (14) zu positionieren.

8. Vorrichtung nach den Ansprüchen 6 und 7, **dadurch gekennzeichnet, dass** die Länge der Kabel (11) derart ist, dass die Haken (12) im freien Zustand etwas niedriger liegen als die unteren Profile (3) der Schutzschranke.

## Claims

1. A method for setting up and removing stackable concrete blocks, in particular concrete blocks (14) provided with at least one rung (19) on their edge (18), and more particularly stackable concrete blocks (14) on a base frame (15) of a crane to perform a ballasting of the crane, the method consisting of using a handling equipment which is equipped with means (9 to 12) for hooking and suspending a concrete block (14), **characterized in that** said equipment (1) comprises itself a protection barrier (2 to 7) closed up on itself and provided with a side access (8), the protection barrier being temporarily placed on a concrete block (14) to secure the unhooking or hooking operations of this concrete block (14) to said equipment (1).

2. The method according to claim 1, **characterized in that** the used equipment comprises a protection barrier (2 to 7), the side access of which is constituted by a safety bow (8), which comes into register with rungs (19) of the stacked concrete blocks when said protection barrier is placed on a concrete block (14) located at the top of the stack of concrete blocks (14).

3. A device (1) intended for the implementation of the method according to claim 1 or 2, **characterized in that** it consists of a protection barrier (2 to 7) closed up on itself, provided with a side access (8) but without floor, said protection barrier including means (9, 10) for its suspension to the hook of a lifting machine, in particular by slings (13), as well as means (9 to 12) for hooking and suspending, under said barrier, a concrete block (14) to be set up or removed.

4. The device according to claim 3, **characterized in that** the side access of the protection barrier (2 to 7) is constituted by a safety bow (8), extending at least over the height of this barrier in an area thereof.

5. The device according to claim 4, **characterized in that**, viewed from above, it has a generally rectangular shape, with two longitudinal sides (6) connected by a rectilinear cross side (7), the safety bow-type side access (8) being located opposite the rectilinear cross side (7).

6. The device according to claim 5, **characterized in that**, on the two longitudinal sides (6), the uprights (2) of the protection barrier are connected by a horizontal crosspiece (9), two rings (10), fitted around each crosspiece (9), being linked by respective cables (11) to two hooks (12), provided for the hooking and the suspension of a concrete block (14), while slings (13) of suspension to the hook of a lifting machine are themselves hooked to said rings (10).

7. The device according to any of claims 5 to 6, **characterized in that** the protection barrier includes lower profiles (3), forming a rectangular frame, the lower profile (3) located on the side of the safety bow (8) being folded downwards, so as to form an end stop which is used to position the device (1) by cooperating with the edge (18) of a concrete block (14).

8. The device according to all of claims 6 and 7, **characterized in that** the length of the cables (11) is such that, in the free state, the hooks (12) are located slightly lower than the lower profiles (3) of the protection barrier.
